# EUROPÄISCHE PATENTSCHRIFT

(11) **EP 1 023 468 B1**
(45) Veröffentlichungstag und Bekanntmachung des Hinweises auf die Patenterteilung: **29.08.2001**
(21) Anmeldenummer: 98964392.9
(22) Anmeldetag: 14.10.1998
(51) Int. Cl.: C21B 5/00

(54) **VERFAHREN UND VORRICHTUNG ZUM EINBLASEN VON REDUKTIONSMITTEL IN EINEN SCHACHTOFEN**
METHOD AND DEVICE FOR INJECTING REDUCING AGENTS IN A SHAFT FURNACE
PROCEDE ET DISPOSITIF POUR L'INJECTION D'AGENTS REDUCTEURS DANS UN FOUR VERTICAL

(30) Priorität: 15.10.1997 LU 90150
(43) Veröffentlichungstag der Anmeldung: 02.08.2000
(73) Patentinhaber: PAUL WURTH S.A., 1122 Luxembourg (LU); Thyssen Krupp Stahl AG, 47166 Duisburg (DE); Kuettner GmbH & Co. KG, 45128 Essen (DE)
(72) Erfinder: SCHMIT, Louis, L-1451 Luxembourg (LU); MACK, Raymond, L-2626 Luxembourg (LU); LANGNER, Karl, D-47239 Duisburg (DE); SCHOTT, Klaus, D-46535 Dinslaken (DE)
(74) Vertreter: Beissel, Jean
(86) Internationale Anmeldenummer: EP9806501
(87) Internationale Veröffentlichungsnummer: WO9920800

(56) Entgegenhaltungen:
- DE-A- 1 608 382
- DE-C- 381 917
- DE-C- 410 681
- US-A- 4 325 312
- US-A- 4 373 451
- US-A- 4 570 552
- US-A- 4 702 182

## Beschreibung

Die vorliegende Erfindung betrifft eine Vorrichtung zum Einblasen von Reduktionsmittel in einen Schachtofen, insbesondere zum Einblasen von Kohlenstaub in einen Hochofen bei der Produktion von Roheisen.

Zur Einsparung hochwertiger Reduktionsmittel, wie z.B. Koks, bei der Produktion von flüssigen Metallen in Schachtöfen, läßt sich ein Teil dieser Reduktionsmittel durch Kohlenstaub ersetzen. Der Kohlenstaub wird in einer Aufbereitungsanlage aus Rohkohle gewonnen. Die Rohkohle wird gemahlen und getrocknet und anschließend in Kohlesilos zwischengelagert. Zum Einleiten in den Schachtofen wird der zwischengelagerte Kohlenstaub aufgelockert, mit Druck beaufschlagt und mittels eines Trägergases pneumatisch über Förderleitungen in den Schachtofen eingeblasen. Das Einblasen erfolgt dabei im allgemeinen durch mehrere Einblaslanzen, die in die Blasformen des Schachtofens münden, so daß der Eintrag gleichzeitig an verschiedenen Stellen des Schachtofens geschieht.

Um eine möglichst große Reduktionsmittelkosteneinsparung durch das Einblasen von Kohlenstaub zu erreichen, muß eine möglichst vollständige Umsetzung des eingeblasenen Kohlenstaubes im Blasformwindkanal erfolgen, so daß in der Wirbelzone nur noch Restkoks vergast werden muß. Der Ausdruck "vollständige Umsetzung" bedeutet hier, daß alle Kohlenstoffatome sich mit Sauerstoff verbinden, wobei Kohlenmonoxid und/oder Kohlendioxid entsteht. Ist die Umsetzung in dieser Zone nicht vollständig, was insbesondere bei hohen Einblasraten der Fall sein kann, so kommt es zu einer Anreicherung von Umsetzungsrückständen im Schachtofen, was zu instabilen Ofenzuständen führt.

Die wesentlichen Ursachen für die mangelhafte Kohlenstaubumsetzung in der Wirbelzone liegen zum einen in den kleinen Abmessungen des eigentlichen Reaktionsraumes und zum anderen in den hohen Geschwindigkeiten der Medien und den Strömungseigenschaften des Heißwindes in der Blasform.

Innerhalb der kurzen Zeitspanne, die folglich für die vollständige Umsetzung der Kohlepartikel am Lanzenausgang zur Verfügung steht, muß sich der aus der Lanze austretende Kohlenstaubstrom mit dem Heißwind vermischen, die einzelnen Kohlenstaubpartikel müssen soweit erwärmt werden, daß ihre Zündtemperatur erreicht wird. Freigesetzte Pyrolysegase müssen sich mit dem vorhandenen Sauerstoff vermischen, sich entzünden und der feste Rückstand nach Abschluß der Pyrolyse muß mit eventuell noch freiem oder gebundenen Sauerstoff eine Oxydationsreaktion eingehen.

Um die Reaktionsbedingungen für die Kohlenstaubumsetzung in der Einblaszone zu verbessern und so die Reaktionskinetik der Umsetzung zu beschleunigen, sind verschiedene Maßnahmen vorgeschlagen worden, wie z.B. die Erhöhung der Sauerstoffkonzentration im Heißwind, die örtliche Erhöhung der Sauerstoffkonzentration durch gleichzeitiges Einblasen von Sauerstoff über koaxiale Lanzen oder Doppellanzen, oder die Minimierung des Kohlenstaubaustrittsimpulses an der Lanzenspitze durch Vergrößerung des Austrittsquerschnittes. Obwohl diese Maßnahmen, von denen einige bereits zur Anwendung kommen, während sich andere erst in der Erprobungs- oder Optimierungsphase befinden, eine gewisse Verbesserung der Reaktionsbedingungen mit sich bringen, erweist sich die Beschleunigung der Kohlenstaubumsetzung, die durch diese Maßnahmen erreicht wird, jedoch als noch nicht ausreichend.

Aufgabe der vorliegenden Erfindung ist es folglich, ein Verfahren und eine Vorrichtung zum Einblasen von Kohle in einen Schachtofen vorzuschlagen, durch die die Reaktionskinetik der Kohlenstaubumsetzung wesentlich beschleunigt wird, so daß die Kohlenstaubumsetzung sofort nach dem Einblasen beginnt und bei Eintritt in die Wirbelzone im wesentlichen abgeschlossen ist.

Diese Aufgabe wird erfindungsgemäß durch ein Verfahren zum Einblasen von Reduktionsmittel in einen Schachtofen gemäß Anspruch 1 bzw. durch eine Vorrichtung gemäß Anspruch 6 gelöst.

Entsprechend dem erfindungsgemäßen Verfahren, bei dem Reduktionsmittel, wie z.B. Kohlenstaub, in einem pneumatischen Förderstrom zu dem Schachtofen transportiert wird, wird der Förderstrom in mehrere Teilströme aufgeteilt, die ihrerseits durch eine Heizvorrichtung durchgeleitet werden, wobei innerhalb der Heizvorrichtung das Reduktionsmittel in den einzelnen Teilströmen durch Wärmezufuhr aufgeheizt wird. Anschließend werden die einzelnen Teilströme zur Homogenisierung der Temperaturverhältnisse vorzugsweise erneut zu einem gemeinsamen Förderstrom zusammengeführt, bevor letztlich eine eventuelle Aufteilung des Förderstromes auf die einzelnen um den Schachtofen herum verteilten Einblaslanzen erfolgt.

Durch die Erwärmung des Kohlenstaubs innerhalb der Heizvorrichtung kann dem Kohlenstaub kontrolliert Wärme zugeführt werden, so daß seine Temperatur auf einen Wert eingestellt werden kann, die für den Einsatz der Kohlenstaubumsetzung in dem Schachtofen günstig ist. Der derart vorerwärmte Kohlenstaub muß folglich nach dem Einblasen in den Schachtofen deutlich weniger Wärme von dem Heißwind aufnehmen, um seine Zündtemperatur zu erreichen, und seine Umsetzung in dem Schachtofen setzt deutlich schneller ein als bei "kalt" eingeblasenem Kohlenstaub, so daß die kurze verfügbare Reaktionszeit für die Umsetzung voll ausgenutzt werden kann.

Darüber hinaus verringert sich durch den geringeren Wärmeübergang des Heißwindes auf den Kohlenstaub die Abkühlung des Reaktionsraumes, wodurch sichergestellt werden kann, daß die Temperatur in dem gesamten Reaktionsraum hoch genug bleibt, um eine Reduktion des bei der Kohlenstaubumsetzung gebildeten Kohlendioxyds zu Kohlenmonoxid zu ermöglichen.

Hierdurch wird einerseits eine weitere Erhöhung des Kohlenstaubumsatzes erreicht, da die vorhandenen Sauerstoffatome wesentlich mehr Kohlenstoffatome an sich binden können. Andererseits wirkt sich der erhöhte Kohlenmonoxidanteil sehr positiv auf die Funktionsweise des Schachtofens aus, da er als Reduktionsmittel für die eigentliche Metallgewinnung dient.

in einer bevorzugten Ausgestaltung erfolgt die Erwärmung des Reduktionsmittels in mehreren Stufen, d.h. die Schritte Aufteilung des Förderstromes in mehrere Teilströme, Durchleiten der einzelnen Teilströme durch eine Heizvorrichtung und Aufheizen des Reduktionsmittels in den einzelnen Teilströmen innerhalb der Heizvorrichtung werden mehrmals wiederholt, wobei die einzelnen Teilströme zwischen zwei aufeinanderfolgenden Stufen zur Homogenisierung der Temperaturverhältnisse zu einem gemeinsamen Förderstrom zusammengeführt werden.

Um den Wärmeübergang auf das Reduktionsmittel in einem Teilstrom zu verbessern, wird dieser vorzugsweise in eine Rotationsbewegung um seine Strömungsrichtung versetzt. Durch die Rotationsbewegung und die damit verbundenen Turbulenzen in dem Teilstrom erfolgt eine Umschichtung des Materials in dem Teilstrom so daß eine gute Durchmischung des Teilstroms erfolgt. Überdies erhöht sich die Geschwindigkeit der einzelnen Partikel in dem Teilstrom sowie ihre Austauschweglänge in dem Wärmetauscher. Hierdurch kann der Wärmeübertrag auf das Reduktionsmittel in dem Wärmetauscher deutlich verbessert werden. Vorzugsweise werden daher alle Teilströme in eine derartige Rotationsbewegung versetzt.

Schließlich kann dem gemeinsamen Förderstrom zur Regulierung der Einblastemperatur des Reduktionsmittels vor dem Einblasen in den Schachtofen dosiert kaltes Reduktionsmittel zugeführt werden.

Eine erfindungsgemäße Vorrichtung zum Einblasen von Reduktionsmittel in einen Schachtofen umfaßt eine Förderleitung zum pneumatischen Fördern des Reduktionsmittels zu dem Schachtofen, mehrere Wärmetauscherrohre, die in einer strömungstechnischen Parallelschaltung in die Förderleitung integriert sind, so daß der pneumatische Förderstrom in mehrere Teilströme aufgeteilt wird, und eine Heizvorrichtung zum Übertragen einer Wärmeenergie auf die einzelnen Teilströme. Mit dieser Vorrichtung kann dem Reduktionsmittel aufseinem Transport zwischen einem Vorratsbehälter und den Einblaslanzen am Schachtofen kontrolliert Wärme zugeführt werden.

Die Erwärmung geschieht innerhalb der Förderleitung, d.h. sie kann unmittelbar vor dem Einblasen des Kohlenstaubs in den Schachtofen erfolgen. Der Kohlenstaub wird folglich unmittelbar nach der Erwärmung an den Verbraucher abgegeben, so daß Sicherheitsprobleme bei der Zwischenlagerung eines erwärmten Brennstoffs entfallen. Überdies sind die Wärmeverluste an die Umgebung nicht zuletzt wegen der reduzierten Abstrahlungsflächen sehr gering.

Durch das Aufteilen des pneumatischen Förderstroms in mehrere Teilströme ergibt sich in einer Anordnung mit kleinen Abmessungen die benötigte wirksame Wärmeübergangsfläche, d.h. die Fläche, an der ein Wärmeübertritt auf das Reduktionsmittel bzw. den jeweiligen Teilstrom erfolgt. Darüber hinaus stellt sich im Feststoff-Fördergas-Gemisch infolge der turbulenten Strömung sowie infolge der wegen des Förderüberdrucks erhöhten Gasdichte eine große Wärmeübergangszahl ein.

Die einzelnen Teilströme können folglich in sehr kurzer Zeit und über eine kurze Wegstrecke große Mengen an Wärme aufnehmen, so daß die Länge der Wärmetauscherrohre entsprechend klein gehalten werden kann. Die gesamte Vorrichtung zeichnet sich demgemäß durch ihre kompakte Bauform aus, was beispielsweise bei der Umrüstung bestehender Anlagen von großer Wichtigkeit sein kann.

In einer bevorzugten Ausgestaltung umfaßt die Heizvorrichtung eine Heizkammer, die mit einem Wärmeträger beaufschlagbar ist, wobei die Wärmetauscherrohre innerhalb der Heizkammer angeordnet sind oder sich, zumindest teilweise, durch die Heizkammer erstrecken. Dabei kann der Wärmeträger beispielsweise ein Heißgas aus einer Feuerung umfassen. Es erfolgt dann ein indirekter Wärmeübergang zwischen Heißgas und. Feststoff-Fördergas-Gemisch. Durch die hohe Temperatur des Heißgases kann das den Wärmeaustausch bewirkende, mittlere Temperaturgefälle Heißgas zu Feststoff-Fördergas-Gemisch groß gehalten werden. Zusätzlich addiert sich wegen der (teilweise) hohen Temperaturen im Heißgas heißgasseitig zum konvektiven Wärmeübergang ein nicht unerheblicher Wärmeübergang durch Strahlung, so daß insgesamt eine sehr hohe Wärmestromdichte erzielt wird.

Die Feuerung wird vorzugsweise mit Schwachgas, z.B. Hochofengas, betrieben. Dadurch werden ungünstig hohe Verbrennungstemperaturen, die im Normalbetrieb ein Vorkühlen des Heißgases vor dem Eintritt in die Heizkammer erforderlich machen würden, vermieden. Die beim Betrieb mit hohem mittleren

Temperaturgefälle Heißgas zu Feststoff-Fördergas-Gemisch sich einstellende hohe Abgastemperatur hinter der Heizkammer stellt, falls keine weitere Nutzung der Restwärme des Abgases erfolgt, keinen wesentlichen wirtschaftlichen Verlust dar.

Wenn die Wärmetauscherrohre nicht mit Fördergas-Feststoff-Gemisch beaufschlagt sind, z.B. beim Anfahren der Heißgas-Seite, kann das Heißgas durch Zumischen von Kaltluft hinter der Feuerung auf eine niedrigere Temperatur gebracht und dadurch die Wärmetauscherrohre vor Überhitzung geschützt werden. Genauso kann das Abgas durch Zumischen von Kaltluft auf eine zulässige Abgabetemperatur abgekühlt werden, wenn die Vorrichtung mit hohem mittleren Temperaturgefälle Heißgas zu Feststoff-Fördergas-Gemisch betrieben und das Abgas nach Verlassen der Wärmeaustauscheinrichtung ohne weitere Nutzung der Restwärme unmittelbar in die Umgebung abgegeben werden soll.

Alternativ kann der Wärmeträger ein flüssiges oder ein kondensierendes Medium umfassen. Ein flüssiger Wärmeträger weist gegenüber dem gasförmigen eine höhere spezifische Wärmekapazität Cₚ auf, so daß hier eine größere Wärmemenge pro Volumen mitgeführt und abgegeben werden kann. Ein kondensierendes Medium, d.h. ein Medium das bei der Wärmeabgabe einen Phasenübergang durchführt, zeichnet sich durch eine hohe Wärmeabgabe bei gleichbleibender Temperatur aus. Es wird daher vorzugsweise ein Medium gewählt, dessen Kondensierungstemperatur mit der gewünschten Einblastemperatur des Reduktionsmittels übereinstimmt. Dadurch kann eine Überhitzung des Reduktionsmittels z.B. bei Verstopfung eines Wärmetauscherrohres weitestgehend ausgeschlossen werden.

Die Wärmetauscherrohre sind vorteilhaft im wesentlichen senkrecht angeordnet und werden von den Teilströmen von unten nach oben durchströmt. Dadurch werden Feststoff-Ablagerungen mit lokaler Rohrüberhitzung vermieden, der Rohrquerschnitt wird jeweils gleichmäßig beaufschlagt, der Wärmeübergang von der Rohrwand zum Festsloff-Fördergas-Gemischstrom optimiert.

In einer vorteilhaften Ausgestaltung der Vorrichtung ist in einem oder mehreren, vorzugsweise jedoch in allen, Wärmetauscherrohren ein Drallkörper angeordnet, der den durch das jeweilige Wärmetauscherrohr strömenden Teilstrom in eine Rotation um seine Strömungsrichtung versetzt. Durch die Rotation des Teilstroms verbessert sich die Durchmischung des jeweiligen Teilstromes, so daß der Wärmeübergang auf den Teilstrom verbessert wird. Überdies erhöht sich die Geschwindigkeit der einzelnen Partikel in dem Teilstrom sowie ihre Austauschweglänge in dem Wärmetauscher.

Der Drallkörper kann beispielsweise einen oder mehrere spiralförmig verdrehte Metallstreifen umfassen, die sich in axialer Richtung im Innneren des Wärmetauscherrohres erstrecken. Die Steigung der spiralförmigen Verdrehung des jeweiligen Metallstreifens kann dabei entsprechend der gewünschten Austauschweglänge des Reduktionsmittels in dem Wärmetauscher gewählt werden.

In einer bevorzugten Ausgestaltung der Erfindung sind die Wärmetauscherrohre in einem gewissen Abstand zueinander zu einem Wärmetauscherbündel zusammenmontiert, wobei das Wärmetauscherbündel eingangsseitig einen Verteiler zum gleichmäßigen Aufteilen eines ankommenden Förderstromes auf die einzelnen Wärmetauscherrohre und ausgangsseitig einen Kollektor zum Zusammenführen der einzelnen Teilströme zu einem Ausgangsstrom aufweist. Der Verteiler und der Kollektor sind dabei vorzugsweise baugleich, so daß die Einbaurichtung der Wärmetauscherbündel keine Rolle spielt. Die Wärmetauscherrohre sind folglich zu leicht montierbaren, standardisierten Einheiten zusammengefaßt, und verstopfte Wärmetauscherbündel können bei Bedarf leicht ausgetauscht werden.

Bei Förderleitungen mit großem Querschnitt kann die Aufteilung des Förderstromes in mehrere Teilströme mehrstufig erfolgen. Hierbei wird der Förderstrom zum Beispiel über Vorverteiler auf mehrere Wärmetauscherbündel aufgeteilt. Die Vorrichtung umfaßt dementsprechend mehrere Wärmetauscherbündel, wobei die Wärmetauscherbündel vorzugsweise in einem gewissen Abstand zueinander zu einer Wärmetauschergruppe zusammenmontiert sind und die Wärmetauschergruppe eingangsseitig einen Vorverteiler zum gleichmäßigen Aufteilen eines ankommenden Förderstromes auf die einzelnen Wärmetauscherbündel und ausgangsseitig einen zusätzlichen Kolfektor zum Zusammenführen der einzelnen Teilströme zu einem gemeinsamen Ausgangsstrom aufweist. Der Vorverteiler und der zweite Kollektor sind bevorzugt baugleich, sie sind beispielsweise vom Typ des in der US-A-4,702,182 beschriebenen Verteilers für Partikelströme.

In einer bevorzugten Ausgestaltung der Erfindung werden mehrere Wärmetauscherbündel bzw. Wärmetauschergruppen in Reihe geschaltet. Dadurch läßt sich eine kompakte Anordnung erreichen. Hinter jedem Wärmetauscherbündel, bzw. jeder Wärmetauschergruppe werden die Feststoff-Fördergas-Gemisch-Teilströme zusammen geführt und möglicherweise auftretende unterschiedliche Temperaturerhöhungen in den einzelnen Rohren, bzw. Rohrbündeln ausgeglichen. Der Ausfall einzelner Rohre bzw. einzelner Rohrbündel beeinträchtigt die Funktionsfähigkeit und die Austauschleistung der Gesamteinrichtung nicht wesentlich. Bei einer Anlage mit Wärmetauschergruppen lassen sich einzelne Bündel, soweit Absperrarmaturen vorhanden sind, zur Wartung oder zur Stillsetzung außer Betrieb nehmen.

Innerhalb der Heizkammer sind vorteilhaft Leiteinrichtungen derart angeordnet, daß eine wirksame Anströmung der Wärmetauscherrohre durch den Wärmeträger erfolgt. Es kann sich bei den Leiteinrichtungen beispielsweise um Leitbleche handeln, die den Heißgasstrom gezielt auf die einzelnen Wärmetauscherbündel lenken.

Zu jeder Förderleitung ist vorzugsweise eine Bypass-Leitung vorzusehen, die in Strömungsrichtung des Förderstromes gesehen, hinter den Wärmetauscherrohren in die Förderleitung einmündet. Diese erlaubt es, bei Ausfall der Wärmeaustauscheinrichtung oder Verzicht auf die Erwärmung, den Förderbetrieb praktisch übergangslos fortzuführen. Die Umschaltung zwischen Wärmeaustauscheinrichtung und Bypass-Leitung läßt sich durch Verwendung von Feststoff-Mengenstrom-Regelventilen allmählich und sanft, mit Minimierung des Risikos von Leitungsverstopfungen, durchführen.

Werden mehrere Feststoff-Fördergas-Gemische parallel erwärmt, wobei die gesamte Heißgasversorgung aus einer Feuerung erfolgt, lassen sich mit Hilfe der Feststoff-Mengenstrom-Regelventile unterschiedliche Erwärmungstemperaturen in den einzelnen Feststoff-Fördergas-Gemischen einstellen.

Im folgenden wird nun eine Ausgestaltung der Erfindung anhand der beiliegenden Figuren beschrieben. Es zeigen:
- Fig. 1:: den schematischen Aufbau einer ersten Ausgestaltung einer erfindungsgemäßen Vorrichtung zum Einblasen von Reduktionsmittel in einen Schachtofen;
- Fig.2:: den schematischen Aufbau einer zweiten Ausgestaltung einer erfindungsgemäßen Vorrichtung;
- Fig.3:: (teilweise geschnitten) eine Ausgestaltung eines Wärmetauscherbündels;
- Fig.4:: eine Heizkammer mit mehreren darin angeordneten Wärmetauscherbündeln, die zu Wärmetauschergruppen zusammengeschaltet sind;
- Fig.5:: eine teilweise geschnittene Ansicht eines Ausschnitts aus Figur 4;
- Fig.6: einen Schnitt durch ein Wärmetauscherrohr, mit einem darin angeordneten Drallkörper.

Eine erste Ausgestaltung einer erfindungsgemäßen Vorrichtung zum Einblasen von Reduktionsmittel in einen Schachtofen ist in Figur 1 dargestellt. Sie umfaßt einen Druckbehälter 10, in den das Reduktionsmittel vor dem Einblasen eingeschleust wird, sowie mehrere Förderleitungen 12, durch die das Reduktionsmittel mit einem Fördergas pneumatisch zu (nicht dargestellten) Einblaslanzen an dem Schachtofen transportiert wird.

In jede Förderleitung 12 sind mehrere Wärmetauscherrohre 14 in einer strömungstechnischen Parallelschaltung integriert, durch die der Förderstrom in mehrere Teilströme aufgeteilt wird. Die Wärmetauscherrohre 14 sind dabei vorzugsweise zu Wärmetauscherbündeln 16 zusammengefaßt, in denen die Wärmetauscherrohre 14 in einem gewissen Abstand zueinander montiert sind, wobei das Wärmetauscherbündel 16 eingangsseitig einen Verteiler 18 zum gleichmäßigen Aufteilen eines ankommenden Förderstromes auf die einzelnen Wärmetauscherrohre 14 und ausgangsseitig einen Kollektor 20 zum Zusammenführen der einzelnen Teilströme zu einem Ausgangsstrom aufweist.

Die Wärmetauscherbündel 16 sind in einer Heizkammer 22 angeordnet, in der mittels einer Feuerung 24 ein Heißgas erzeugt wird, das die Wärmetauscherbündel 16 umströmt. Hierbei wird die in dem Heißgas enthaltene Wärme an die einzelnen Teilströme in den Wärmetauscherrohren 14 abgegeben und das darin transportierte Reduktionsmittel wird erwärmt. Alternativ kann der Wärmeträger auch ein flüssiges oder ein kondensierendes Medium umfassen.

In der dargestellten Ausgestaltung sind mehrere Wärmetauscherbündel in Reihe geschaltet. Dadurch läßt sich eine besonders kompakte Anordnung erreichen. Hinter jedem Wärmetauscherbündel werden die Reduktionsmittel-Fördergas-Gemisch-Teilströme zusammen geführt und auftretende unterschiedliche Temperaturerhöhungen in den einzelnen Rohren ausgeglichen. Der Ausfall einzelner Rohre beeinträchtigt die Funktionsfähigkeit und die Austauschleistung der Gesamteinrichtung nicht wesentlich.

Die Wärmetauscherbündel 16 sind vorteilhaft jeweils im wesentlichen senkrecht angeordnet und werden von den Teilströmen von unten nach oben durchströmt. Dadurch werden Ablagerungen mit lokaler Rohrüberhitzung vermieden, der Rohrquerschnitt wird jeweils gleichmäßig beaufschlagt, der Wärmeübergang von der Rohrwand zum Reduktionsmittel-Fördergas-Gemisch optimiert.

Das Heißgas wird vorzugsweise in einer Brennkammer 26 der Heizkammer 24 erzeugt und im Kreuzstrom zwischen den Wärmetauscherrohren 14 hindurchgeleitet. (angedeutet durch den Pfeil 28). Nachdem das Heißgas hierbei einen großen Teil seiner Wärme an die verschiedenen Teilströme abgegeben hat, wird das abgekühlte Heißgas über eine Abgasleitung 30 abgeführt. Die Erzeugung des Heißgases geschieht vorteilhaft durch Verbrennen von Schwachgas, z.B. Hochofengas, mit Frischluft, die über eine Gasversorgung 32 bzw. Frischluftversorgung 34 der Feuerung 24 zugeführt werden. Hierdurch werden ungünstig hohe Verbrennungstemperaturen, die im Normalbetrieb ein Vorkühlen des Heißgases vor dem Eintritt in die Heizkammer 22 erforderlich machen würden, vermieden. Die beim Betrieb mit hohem mittleren Temperaturgefälle Heißgas zu Reduktionsmittel-Fördergas-Gemisch sich einstellende hohe Abgastemperatur hinter der Heizkammer 22 stellt, falls keine weitere Nutzung der Restwärme des Abgases erfolgt, keinen wesentlichen wirtschaftlichen Verlust dar.

Falls die Wärmetauscherrohre 14 noch nicht mit Reduktionsmittel-Fördergas-Gemisch beaufschlagt sind, z.B. beim Anfahren der Heißgas-Seite, kann das Heißgas mittels einer Kaltluftzuführung 36 hinter der Feuerung auf eine niedrigere Temperatur gebracht und dadurch die Wärmetauscherrohre 14 vor Überhitzung geschützt werden. Genauso kann das Abgas in der Abgasleitung 30 durch Zumischen von Kaltluft über eine Kaltluftzuführung 38 auf eine zulässige Abgabetemperatur abgekühlt werden, wenn die Vorrichtung mit hohem mittleren Temperaturgefälle Heißgas zu Reduktionsmittel-Fördergas-Gemisch betrieben und das Abgas nach Verlassen der Wärmeaustauscheinrichtung ohne weitere Nutzung der Restwärme unmittelbar in die Umgebung abgegeben werden soll.

Zu jeder Förderleitung 12 ist eine Bypass-Leitung 40 vorgesehen, die in Strömungsrichtung des Förderstromes gesehen, hinter den Wärmetauscherbündeln 16 in die Förderleitung 12 einmündet. Diese erlaubt es, bei Ausfall der Wärmeaustauscheinrichtung oder Verzicht auf die Erwärmung, den Förderbetrieb aufrecht zu erhalten. Die Umschaltung zwischen Wärmetauscherbündeln 16 und Bypass-Leitung 40 läßt sich durch Verwendung von Feststoff-Mengenstrom-Regelventilen 42 allmählich und sanft, mit Minimierung des Risikos von Leitungsverstopfungen, durchführen.

Die Regelung des Mengenstroms des Reduktionsmittel-Fördergas-Gemisches durch die Wärmetauscherbündel 16 mittels der Feststoff-Mengenstrom-Regelventile kann darüber hinaus vorteilhaft für eine effiziente Temperaturregelung des Förderstroms eingesetzt werden. Werden, wie dargestellt, mehrere Reduktionsmittel-Fördergas-Gemische parallel erwärmt, wobei die gesamte Heißgasversorgung aus einer Feuerung erfolgt, lassen sich mit Hilfe der Feststoff-Mengenstrom-Regelventile unterschiedliche Erwärmungstemperaturen in den einzelnen Feststoff-Fördergas-Gemischen einstellen.

In Figur 2 ist eine andere Ausgestaltung der erfindungsgemäßen Vorrichtung dargestellt. Es handelt sich um eine Ausführung mit lediglich einer Förderleitung 12, bei der der Reduktionsmittel-Fördergas-Strom erst unmittelbar an dem Schachtofen mittels eines Verteilers 44 auf verschiedene Einblasleitungen 46 aufgeteilt und durch diese zu den einzelnen Einblaslanzen geleitet wird. Bei einer solchen Vorrichtung, bei der die Förderleitung 12 logischerweise einen großen Querschnitt aufweist, kann die Aufteilung des Förderstromes in mehrere Teilströme mehrstufig erfolgen. Hierbei wird der Förderstrom zum Beispiel über Vorverteiler 48 auf mehrere Wärmetauscherbündel 16 aufgeteilt. Die Vorrichtung umfaßt dementsprechend mehrere Wärmetauscherbündel 16 die in einer strömungstechnischen Parallelschaltung in die Förderleitung 12 integriert sind. Die Wärmetauscherbündel 16 sind dabei vorzugsweise in einem gewissen Abstand zueinander zu einer Wärmetauschergruppe 50 zusammenmontiert, wobei die Wärmetauschergruppe 50 eingangsseitig einen Vorverteiler 48 zum gleichmäßigen Aufteilen eines ankommenden Förderstromes auf die einzelnen Wärmetauscherbündel 16 und ausgangsseitig einen zusätzlichen Kollektor 52 zum Zusammenführen der einzelnen Teilströme zu einem gemeinsamen Ausgangsstrom aufweist.

Auch bei dieser Ausgestaltung werden vorzugsweise mehrere Wärmetauschergruppen in Reihe geschaltet. Hinter jeder Wärmetauschergruppe werden die Reduktionsmittel-Fördergas-Gemisch-Teilströme zusammen geführt und möglicherweise auftretende unterschiedliche Temperaturerhöhungen in den einzelnen Rohrbündeln ausgeglichen. Der Ausfall einzelner Rohrbündel beeinträchtigt die Funktionsfähigkeit und die Austauschleistung der Gesamteinrichtung nicht wesentlich. Darüber hinaus lassen sich, soweit Absperrarmaturen vorgesehen sind, einzelne Bündel zur Wartung oder zur Stillsetzung außer Betrieb nehmen.

Es ist anzumerken, daß die Verbindungen der Wärmetauscherbündel 16 oder Wärmetauschergruppen 50 untereinander bzw. die Verbindungen von den Wärmetauscherbündeln 16 zu den Vorverteilern 48, 52 derart ausgestaltet sind, daß Wärmeausdehnungen ausgeglichen werden können. Die kann beispielsweise durch eine Ausbildung der Verbindungen als Schläuche erreicht werden.

Figur 3 zeigt einen Schnitt durch ein Wärmetauscherbündel 16. Es umfaßt mehrere Wärmetauscherrohre 14, die sich in einem gewissen Abstand zueinander erstrecken. Die Wärmetauscherrohre 14 sind dabei vorteilhaft kreisförmig um eine Längsachse 54 des Wärmetauscherbündels 16 angeordnet, wobei im Zentrum zwischen den Wärmetauscherrohren 14 eine koaxiales Leitrohr 56 mit geringen Abstand zu den Wärmetauscherrohren 14 angeordnet ist. Dieses Leitrohr 56 leitet den seitlich ankommenden Heißgasstrom ab und führt ihn an den einzelnen Wärmetauscherrohren 14 vorbei, so daß eine wirksame Anströmung der Wärmetauscherrohre 14 durch das Heißgas erfolgt. Darüber hinaus kann an dem Leitrohr 56 mindestens ein Montagering 58 angebracht sein, durch den die Wärmetauscherrohre 14 in ihrer jeweiligen Stellung gehalten werden. Dieser Montagering 58 erstreckt sich vorteilhaft auf halber Länge des Leitrohres 56 an diesem nach außen und weist Bohrungen auf, durch die die einzelnen Wärmetauscherrohre 14 geführt sind.

An ihren jeweiligen Enden sind die Wärmetauscherrohre 14 einerseits an einen Verteiler 18 andererseits an einen Kollektor 20 angeschlossen. Der Verteiler 18 teilt den an einem Eingangsflansch 60 ankommenden Förderstrom gleichmäßig in verschiedene Teilströme auf, von denen jeder in eines der Wärmetauscherrohre 14 geleitet wird. Nach Durchlaufen der Wärmetauscherrohre 14 werden die einzelnen Teilströme in dem Kollektor 20 wieder zu einem gemeinsamen Förderstrom zusammengeführt und an einem Ausgangsflansch 62 in die sich anschließende Förderleitung übergeben.

Es ist anzumerken, daß die verschiedenen Wärmetauscherrohre 14 vorzugsweise den gleichen Querschnitt und die gleiche Länge aufweisen, so daß die einzelnen Teilströme und damit die Strömungsgeschwindigkeiten der Teilströme in den jeweiligen Wärmetauscherrohren 14 weitgehend gleich sind. Auf diese Weise können größere Abweichungen in den Temperaturerhöhungen zwischen den einzelnen Teilströmen vermieden werden.

Der Verteiler 18 und der Kollektor 20 sind vorzugsweise baugleich, so daß das Wärmetauscherbündel 16 symmetrisch bezüglich einer Ebene quer zu der Förderrichtung ist. Das Wärmetauscherbündel 16 weist demgemäß keine bevorzugte Einbaurichtung auf, und stellt folglich eine leicht montierbare, standardisierte Einheit dar, die ein schnelles Austauschen verstopfter Wärmetauscherbündel 16 ermöglicht.

Die Montage der Wärmetauscherbündel 16 in der Heizkammer 22 geschieht vorzugsweise mittels Flanschen 64, die an dem Verteiler 18 und Kollektor 20 angebracht sind und die mit entsprechenden Flanschen 66 an der Gehäusewandung 68 der Heizkammer 22 verschraubt werden. Dabei wird mindestens an einer Seite ein Kompensator 70 zum Ausgleich der thermisch bedingten Materialausdehnung eingefügt.

Anhand der Figuren 4 und 5 wird nun die Anordnung der Wärmetauscherbündel 16 in der Heizkammer 22 näher beschrieben. Dabei zeigt Figur 4 eine Heizkammer 22 mit mehreren darin angeordneten Wärmetauscherbündeln 16, die zu Wärmetauschergruppen 50 zusammengeschaltet sind, und Figur 5 einen teilweise geschnittenen Ausschnitt darzu.

Die verschiedenen Wärmetauscherbündel 16 der Wärmetauschergruppen 50 sind im wesentlichen parallel zueinander und in mehreren in Strömungsrichtung des Heißgases verlaufenden Reihen nebeneinander angeordnet. In der dargestellten Ausführung umfaßt eine Wärmetauschergruppe 50 sechs Reihen mit jeweils vier Wärmetauscherbündeln 16. Die Wärmetauscherbündel 16 sind dabei mit ihren Flanschen 64 an den entsprechenden Flanschen 66 der oberen bzw. unteren Heizkammerwandung montiert.

Zum Zwecke der Übersichtlichkeit sind in Fig.4 nur einige der Verbindungsleitungen 72 zwischen Vorverteiler 48 bzw. Kollektor 52 und Wärmetauscherbündel 16 eingezeichnet. Die Verbindungsleitungen 72 sind vorzugsweise als Schläuche ausgeführt, um Wärmeausdehnungen ausgleichen zu können. Weiterhin weisen sämtliche Verbindungsleitungen vorteilhaft die gleiche Länge auf, um bei gleichen Druckabfällen in den einzelnen Leitungen gleiche Teilströme durchzusetzen.

Im Inneren der Heizkammer 22 sind beiderseits der Wärmetauscherbündelreihen vorzugsweise Leitbleche 74 angebracht, die den Heißgasstrom gezielt auf die einzelnen Wärmetauscherbündel 16 lenken, so daß ein wirksamer Wärmeübergang erzielt wird. Hierzu erstrecken sich die Leitbleche 74 beiderseits einer Reihe von Wärmetauscherbündeln 16 derart durch die gesamte Wärmetauschergruppe 50, daß jeweils zwischen zwei Leitblechen 74 ein in Strömungsrichtung des Heißgases verlaufender Anströmkanal 76 in der Heizkammer 22 abgetrennt wird. Dabei weisen die Leitbleche 74 auf Höhe der Wärmetauscherbündel 16 vorzugsweise sich jeweils von dem Wärmetauscherbündel 16 nach außen erstreckende und senkrecht nach oben verlaufende Aufweitungen 78 auf, so daß jedes Wärmetauscherbündel 16 in einem im wesentlichen zylindrischen Aufnahmeraum angeordnet ist, der mit den Aufnahmeräumen der benachbarten Wärmetauscherbündel 16 einer Reihe durch ein geradliniges Kanalstück verbunden ist.

Am Eingang und Ausgang der Wärmetauschergruppe 50 sind die benachbarten Leitbleche 74 zweier benachbarter Reihen vorzugsweise schräg zulaufend zusammengeführt, so daß die einzelnen Anströmkanäle eingangs- und ausgangsseitig aufgeweitet sind und das anströmende Heißgas folglich in den Anströmkanal hinein kanalisiert wird. Ein Heißgasstrom, der die Wärmetauschergruppe durchströmt, wird demgemäß vollkommen in die einzelnen Anstömkanäle geleitet, die Heißgasgeschwindigkeit in den einzelnen Anströmkanälen erhöht sich, die Anströmung der darin angeordneten Wärmetauscherbündel 16 wird optimiert.

Die derartig ausgestalteten Wärmetauschergruppen 50 bilden vorteilhaft standardisierte Bauteile, von denen je nach Bedarf beliebig viele hintereinander geschaltet werden können. Das durchströmende Heißgas tritt dabei am Ausgang der ersten Wärmetauschergruppe unmittelbar in den Eingang der zweiten Wärmetauschergruppe über, usw.

Um den Wärmeübertrag auf die einzelnen Teilströme weiter zu verbessern, werden diese vorzugsweise in eine Rotation um ihre Strömungsrichtung versetzt, so daß durch Umschichtung des Materials eine gute Durchmischung des Teilstroms erfolgt. Hierzu sind vorzugsweise in jedem Wärmetauscherrohr 14 ein oder mehrere Drallkörper 80 angeordnet, die sich entlang der Längsachse des Wärmetauscherrohres erstrecken. Bei dem Drallkörper kann es sich, wie in Fig. 6 dargestellt, beispielsweise um ein spiralförmig verdrehtes Metallblech handeln, dessen Steigung derart gewählt ist, daß die Austauschweglänge des Reduziermittels in dem Wärmetauscherrohr 14 für die gewünschte Wärmeaufnahme optimiert sind.

### Referenzliste

- 10: Druckbehälter
- 12: Förderleitung
- 14: Wärmetauscherrohr
- 16: Wärmetauscherbündel
- 18: Verteiler
- 20: Kollektor
- 22: Heizkammer
- 24: Feuerung
- 26: Brennkammer
- 28: Kreuzstrom
- 30: Abgasleitung
- 32: Gasversorgung
- 34: Frischluftversorgung
- 36, 38: Kaltluftzuführung
- 40: Bypass-Leitung
- 42: Mengenstrom-Regelventil
- 44: Verteiler
- 46: Einblasleitung
- 48: Vorverteiler
- 50: Wärmetauschergruppe
- 52: Kollektor
- 54: Längsachse
- 56: Leitrohr
- 58: Montagering
- 60: Eingangsflansch
- 62: Ausgangsflansch
- 64, 66: Flansch
- 68: Gehäusewandung
- 70: Kompensator
- 72: Verbindungsleitung
- 74: Leitblech
- 76: Anströmkanal
- 78: Aufweitungen
- 80: Drallkörper

## Patentansprüche

1. Verfahren zum Einblasen von Reduktionsmittel in einen Schachtoten, wobei Reduktionsmittel in einem pneumatischen Förderstrom zu dem Schachtofen transportiert wird, gekennzeichnet durch die Schritte
a) Aufteilung des Förderstromes in mehrere Teilströme,
b) Durchleiten der einzelnen Teilströme durch eine Heizvorrichtung,
c) Aufheizen des Reduktionsmittels in den einzelnen Teilströmen innerhalb der Heizvorrichtung.

2. Verfahren nach Anspruch 1, **dadurch gekennzeichnet**, daß die einzelnen Teilströme nach dem Erwärmen des Reduktionsmittels zur Homogenisierung der Temperaturverhältnisse zu einem gemeinsamen Förderstrom zusammengeführt werden.

3. Verfahren nach einem der Ansprüche 1 oder 2, **dadurch gekennzeichnet**, daß die Schritte a) bis c) in mehreren Stufen wiederholt werden, wobei die einzelnen Teilströme zwischen zwei aufeinanderfolgenden Stufen zur Homogenisierung der Temperaturverhältnisse zu einem gemeinsamen Förderstrom zusammengeführt werden.

4. Verfahren nach einem der vorhergehenden Ansprüche, **dadurch gekennzeichnet**, daß mindestens einer der einzelnen Teilströme in eine Rotationsbewegung um seine Strömungsrichtung versetzt wird.

5. Verfahren nach einem der vorhergehenden Ansprüche, **dadurch gekennzeichnet**, daß dem gemeinsamen Förderstrom zur Temperaturregulierung des Reduktionsmittels vor dem Einblasen in den Schachtofen kaltes Reduktionsmittel zugeführt wird.

6. Vorrichtung zum Einblasen von Reduktionsmittel in einen Schachtofen, mit einer Förderleitung zum pneumatischen Fördern des Reduktionsmittels zu dem Schachtofen, **gekennzeichnet durch** mehrere Wärmetauscherrohre, die in einer strömungstechnischen Parallelschaltung in die Förderleitung integriert sind, so daß der pneumatische Förderstrom in mehrere Teilströme aufgeteilt wird, und durch eine Heizvorrichtung zum Übertragen einer Wärmeenergie auf die einzelnen Teilströme.

7. Vorrichtung nach Anspruch 6, **dadurch gekennzeichnet**, daß die Heizvorrichtung eine Heizkammer umfaßt, die mit einem Wärmeträger beaufschlagbar ist, wobei sich die Wärmetauscherrohre, zumindest teilweise, durch die Heizkammer erstrecken.

8. Vorrichtung nach Anspruch 6 oder 7, **dadurch gekennzeichnet**, daß die Wärmetauscherrohre im wesentlichen senkrecht angeordnet sind und von den Teilströmen von unten nach oben durchströmt werden.

9. Vorrichtung nach einem der Ansprüche 6 bis 8, **dadurch gekennzeichnet**, daß in einem oder mehreren Wärmetauscherrohren ein Drallkörper angeordnet ist, der den durch das jeweilige Wärmetauscherrohr strömenden Teilstrom in eine Rotation um seine Strömungsrichtung versetzt.

10. Vorrichtung nach Anspruch 9, **dadurch gekennzeichnet**, daß der Drallkörper einen spiralförmig verdrehten Metallstreifen umfaßt, der sich in axialer Richtung im Innneren des Wärmetauscherrohres erstreckt.

11. Vorrichtung nach einem der Ansprüche 6 bis 10, **dadurch gekennzeichnet**, daß die Wärmetauscherrohre in einem gewissen Abstand zueinander zu einem Wärmetauscherbündel zusammenmontiert sind, wobei das Wärmetauscherbündel eingangsseitig einen Verteiler zum gleichmäßigen Aufteilen eines ankommenden Förderstromes auf die einzelnen Wärmetauscherrohre und ausgangsseitig einen Kollektor zum Zusammenführen der einzelnen Teilströme zu einem Ausgangsstrom aufweist.

12. Vorrichtung nach Anspruch 11, gekennzeichnet durch mehrere Wärmetauscherbündel, wobei die Wärmetauscherbündel in einer strömungstechnischen Reihenschaltung hintereinander angeordnet sind.

13. Vorrichtung nach Anspruch 11, gekennzeichnet durch mehrere Wärmetauscherbündel, wobei die Wärmetauscherbündel in einem gewissen Abstand zueinander zu einer Wärmetauschergruppe zusammenmontiert sind und die Wärmetauschergruppe eingangsseitig einen Vorverteiler zum gleichmäßigen Aufteilen eines ankommenden Förderstromes auf die einzelnen Wärmetauscherbündel und ausgangsseitig einen zusätzlichen Kollektor zum Zusammenführen der einzelnen Teilströme zu einem Ausgangsstrom aufweist.

14. Vorrichtung nach Anspruch 13, gekennzeichnet durch mehrere Wärmetauschergruppen, wobei die Wärmetauschergruppen in einer strömungstechnischen Reihenschaltung hintereinander angeordnet sind.

15. Vorrichtung nach einem der Ansprüche 7 bis 14, gekennzeichnet durch Leiteinrichtungen, die innerhalb der Heizkammer derart angeordnet sind, daß eine wirksame Anströmung der Wärmetauscherrohre durch den Wärmeträger erfolgt.

16. Vorrichtung nach einem der Ansprüche 6 bis 15, gekennzeichnet durch eine Bypass-Leitung, die in Strömungsrichtung des Förderstromes gesehen, hinter den Wärmetauscherrohren in die Förderleitung einmündet.

17. Vorrichtung nach einem der Ansprüche 6 bis 16, **dadurch gekennzeichnet**, daß der Wärmeträger ein Heißgas umfaßt.

18. Vorrichtung nach einem der Ansprüche 6 bis 16, **dadurch gekennzeichnet**, daß der Wärmeträger ein flüssiges Medium umfaßt.

19. Vorrichtung nach einem der Ansprüche 6 bis 16, **dadurch gekennzeichnet**, daß der Wärmeträger ein kondensierendes Medium umfaßt.

## Claims

1. Method for injection of reducing agents into a shaft furnace, whereby reducing agent is conveyed to the shaft furnace in a pneumatic conveying flow, characterised by the steps
a) subdivision of the conveying flow into several partial flows,
b) conduction of the individual partial flows through a heating device,
c) heating of the reducing agent in the individual partial flows inside the heating device.

2. Method according to claim 1, **characterised in that** the individual partial flows are brought together to form a common conveying flow after the heating of the reducing agent to homogenise the temperature conditions.

3. Method according to one of claims 1 or 2, **characterised in that** the steps a) to c) are repeated in several stages, the individual partial flows being brought together to form a common conveying flow between two successive stages for homogenisation of the temperature conditions.

4. Method according to one of the preceding claims, **characterised in that** at least one of the individual partial flows is made to rotate about its direction of flow.

5. Method according to one of the previous claims, **characterised in that** cold reducing agent is fed to the common conveying flow for temperature control of the reducing agent before injection into the shaft furnace.

6. Device for injection of reducing agent into a shaft furnace, with a conveying line for pneumatic conveyance of the reducing agent to the shaft furnace, **characterised by** several heat-exchanger tubes, which are integrated in the conveying tine in a parallel configuration, so that the pneumatic conveying flow is divided into several partial flows, and by a heating device for transfer of thermal energy to the individual partial flows.

7. Device according to claim6, **characterised in that** the heating device comprises a heating chamber, which can admit a heat carrier, the heat-exchanger tubes extending at least partially through the heating chamber.

8. Device according to claim 6 or 7, **characterised in that** the heat-exchanger tubes are arranged essentially vertically and are traversed by the partial flows from the bottom upwards.

9. Device according to one of claims 6 to 8, **characterised in that** a swirler, which causes the partial flow passing through the respective heat-exchanger tube to rotate about its direction of flow, is arranged in one or more heat-exchanger tubes.

10. Device according to claim 9, **characterised in that** the swirler comprises a spiral metal strip, which extends in an axial direction inside the heat-exchanger tube.

11. Device according to one of claims 6 to 10, **characterised in that** the heat-exchanger tubes are assembled a certain distance from each other to form a heat-exchanger nest, the latter having on its inlet side a distributor for uniform apportionment of an incoming conveying flow to the individual heat-exchanger tubes and on its outlet side a collector for bringing together the individual partial flows to form an outlet flow.

12. Device according to claim 11, characterised by several heat-exchanger nests, the latter being arranged behind each other in a series connection.

13. Device according to claim 11, characterised by several heat-exchanger nests, the latter being assembled a certain distance from each other to form a heat-exchanger group and the said group having on its inlet side a pre-distributor for uniform apportionment of an incoming conveying flow to the individual heat-exchanger nests and on its outlet side an additional collector for bringing together the individual partial flows to form an outlet flow.

14. Device according to claim 13, characterised by several heat-exchanger groups, the latter being arranged behind each other in a series connection.

15. Device according to one of claims 7 to 14, characterised by guide vanes, which are arranged inside the heating chamber in such a way that an effective inflow to the heat-exchanger tubes by the heat carrier takes place.

16. Device according to one of claims 6 to 15, characterised by a bypass line, which terminates in the conveying line behind the heat-exchanger tubes when viewed in the direction of the conveying flow.

17. Device according to one of claims 6 to 16, **characterised in that** the heat carrier comprises a hot gas.

18. Device according to one of claims 6 to 16, **characterised in that** the heat carrier comprises a liquid medium.

19. Device according to one of claims 6 to 16, **characterised in that** the heat carrier comprises a condensing medium.

## Revendications

1. Procédé pour injecter un agent réducteur dans un four à cuve, l'agent réducteur étant transporté vers le four à cuve dans un courant de transport pneumatique, caractérisé par les étapes qui consistent à
a) diviser le courant de transport en plusieurs courants partiels,
b) faire passer les courants partiels individuels à travers un dispositif de chauffage,
c) préchauffer l'agent réducteur contenu dans les courants partiels individuels à l'intérieur du dispositif de chauffage.

2. Procédé selon la revendication 1, **caractérisé en ce que**, après le chauffage de l'agent réducteur, les courants partiels individuels sont réunis en un courant de transport commun afin d'homogénéiser les conditions de température.

3. Procédé selon l'une des revendications 1 ou 2, **caractérisé en ce que** les étapes a) à c) sont répétées à plusieurs reprises, les courants partiels individuels étant réunis en un courant de transport commun entre deux étapes successives afin d'homogénéiser les conditions de température.

4. Procédé selon l'une des revendications précédentes, **caractérisé en ce que** l'on communique à au moins un des courants partiels individuels un mouvement de rotation autour de sa direction d'écoulement.

5. Procédé selon l'une des revendications précédentes, **caractérisé en ce que** l'on procède à un apport d'agent réducteur froid au courant de transport commun avant l'injection dans le four à cuve afin de réguler la température de l'agent réducteur.

6. Dispositif pour injecter un agent réducteur dans un four à cuve, comprenant une conduite de transport pour le transport pneumatique de l'agent réducteur vers le four à cuve, caractérisé par plusieurs tubes échangeurs de chaleur qui sont intégrés dans la conduite de transport en un montage parallèle permettant une circulation, de manière à ce que le courant de transport pneumatique soit divisé en plusieurs courants partiels, et par un dispositif de chauffage pour transférer une énergie thermique aux courants partiels individuels.

7. Dispositif selon la revendication 6, **caractérisé en ce que** le dispositif de chauffage comprend une chambre de chauffe qui peut être alimentée avec un agent caloporteur, les tubes échangeurs de chaleur s'étendant, au moins partiellement, à travers la chambre de chauffe.

8. Dispositif selon l'une des revendications 6 ou 7, **caractérisé en ce que** les tubes échangeurs de chaleur sont essentiellement verticaux et sont traversés de bas en haut par les courants partiels.

9. Dispositif selon l'une des revendications 6 à 8, **caractérisé en ce qu**'un corps hélicoïdal est situé dans un ou plusieurs tubes échangeurs de chaleur, lequel corps hélicoïdal imprime une rotation au courant partiel s'écoutant à travers le tube échangeur de chaleur respectif autour de sa direction d'écoulement.

10. Dispositif selon la revendication 9, **caractérisé en ce que** le corps hélicoïdal comprend une bande métallique tordue de manière à former une spirale, qui s'étend dans la direction axiale à l'intérieur du tube échangeur de chaleur.

11. Dispositif selon l'une des revendications 6 à 10, **caractérisé en ce que** les tubes échangeurs de chaleur sont montés ensemble à une certaine distance les uns des autres de manière à former un faisceau d'échangeurs de chaleur, le faisceau d'échangeurs de chaleur étant pourvu, sur le côté de l'entrée, d'un répartiteur pour répartir de manière uniforme entre les différents tubes échangeurs de chaleur un courant de transport qui arrive et, sur le côté de la sortie, d'un collecteur pour réunir les courants partiels individuels en un courant de sortie.

12. Dispositif selon la revendication 11, caractérisé par plusieurs faisceaux d'échangeurs de chaleur, les faisceaux d'échangeurs de chaleur étant montés en série les uns derrière les autres d'une manière permettant une circulation.

13. Dispositif selon la revendication 11, caractérisé par plusieurs faisceaux d'échangeurs de chaleur, les faisceaux d'échangeurs de chaleur étant montés ensemble à une certaine distance les uns des autres de manière à former un groupe d'échangeurs de chaleur et le groupe d'échangeurs de chaleur étant pourvu, sur le côté de l'entrée, d'un répartiteur primaire pour répartir de manière uniforme entre les différents faisceaux d'échangeurs de chaleur un courant de transport qui arrive et, sur le côté de la sortie, d'un collecteur supplémentaire pour réunir les courants partiels individuels en un courant de sortie.

14. Dispositif selon la revendication 13, caractérisé par plusieurs groupes d'échangeurs de chaleur, les groupes d'échangeurs de chaleur étant montés en série les uns derrière les autres d'une manière permettant une circulation.

15. Dispositif selon l'une des revendications 7 à 14, caractérisé par des dispositifs déflecteurs qui sont disposés à l'intérieur de la chambre de chauffe de manière à ce que les tubes échangeurs de chaleur soient afflués efficacement par l'écoulement de l'agent caloporteur.

16. Dispositif selon l'une des revendications 6 à 15, caractérisé par une conduite de dérivation qui, considérée dans le sens d'écoulement du courant de transport, débouche dans la conduite de transport derrière les tubes échangeurs de chaleur.

17. Dispositif selon l'une des revendications 6 à 16, **caractérisé en ce que** l'agent caloporteur comprend un gaz chaud.

18. Dispositif selon l'une des revendications 6 à 16, **caractérisé en ce que** l'agent caloporteur comprend un milieu liquide.

19. Dispositif selon l'une des revendications 6 à 16, **caractérisé en ce que** l'agent caloporteur comprend un milieu qui condense.
